# EUROPÄISCHE PATENTSCHRIFT

(11) **EP 0 315 845 B1**
(45) Veröffentlichungstag und Bekanntmachung des Hinweises auf die Patenterteilung: **06.10.1993**
(21) Anmeldenummer: 88118048.3
(22) Anmeldetag: 29.10.1988
(51) Int. Cl.: H01R 13/533

(54) **Verfahren zur Herstellung einer elektrischen und mechanischen Verbindung von Mantel-Thermo-Leitungen**
Process for manufacturing electrical and mechanical connections from sheath-thermo-conductors
Procédé et réalisation de connexions électriques et mécaniques pour des conducteurs gainés thermiques

(30) Priorität: 12.11.1987 DE 3738440
(43) Veröffentlichungstag der Anmeldung: 17.05.1989
(73) Patentinhaber: MTU MOTOREN- UND TURBINEN-UNION MÜNCHEN GMBH, D-80976 München (DE)
(72) Erfinder: Feitzelmayer, Ernst, D-8000 München 60 (DE)

(56) Entgegenhaltungen:
- EP-A- 0 220 918
- GB-A- 2 183 909
- US-A- 3 553 827
- OIL AND GAS JOURNAL, Bd. 64, 17.Januar 1966, Tulsa,US;Seite 62:"Thermocouple-instrumentation connection is quick and satisfactory"

## Beschreibung

Die Erfindung bezieht sich auf ein Verfahren nach dem Oberbegriff des Patentanspruchs 1.

Im Gasturbinentriebwerksbau werden u. a. Mantelleitungen der genannten Art eingesetzt, um elektrisch umgesetzte Meßwerte, z.B. aus Drücken und Temperaturen an Triebwerksbaugruppen wie Verdichter, Brennkammer oder Turbine laufend zu Test- und Auslegungszwecken wie aber auch beispielsweise zur Steuerung und Regelung in Form einschlägiger Triebwerksvariablen (-parameter) zu erfassen.

Reparaturen und Teilzerlegungen des Triebwerks erzwingen häufig eine Trennung der betreffenden Mantelleitungen und im Falle der Triebwerksmontage die Wiederherstellung der betreffenden Verbindungen einander zugehöriger Leitungsstränge, was in der Fachsprache auch als sogenanntes "Schäften" oder "Anschäften" bezeichnet wird. Eine "Schäftung" wird vielfach auch dadurch erforderlich, daß infolge Eindringens von Luftfeuchtigkeit Mantelleitungsstränge unbrauchbar werden und demzufolge durch neue Leitungsstränge ersetzt werden müssen.

Schon vorgeschlagene Schäftungskonzepte verlangen einen verhältnismäßig großen Zeit- und Bauaufwand, um häufig mehrere voneinander getrennte elektrische Leitungen unterschiedlicher Polarität exakt und für den Langzeiteinsatz masseschlußlos elektrisch und mechanisch betriebssicher zu verbinden.

Ein schon vorgeschlagenes Schäftungskonzept sieht u. a. eine auf die zu verbindenden Mantelleitungsenden aufzuschrumpfende, aus Teflon gefertigte Hülse vor. Dieses Konzept scheidet bereits aus der Sicht mangelnder Temperaturbeständigkeit aus, und zwar bei Temperaturen über etwa 260° C (Langzeiteinsatz) oder etwa 350° C (Kurzzeiteinsatz).

Ein weiterer Vorschlag sieht die Schäftung zweier Mantelleitungen auf einem mit Hochtemperaturzement isolierten Untergrund vor; bereits aus der Sicht eines enormen Zeitaufwands kann dieser Vorschlag als nicht praktikabel bezeichnet werden, da hierbei verschiedene Lagen Zement jeweils wenigstens 1 Stunde bei einer Temperatur von etwa 180° C ausgehärtet werden müssen; auch dürfte es beim genannten Vorschlag als nachteilhaft anzusehen sein, daß die zur Bereitstellung der Aushärtung extern aufzubringende Wärme vergleichsweise rasch aus dem Schäftungsverbund abfließt, wodurch wiederum der Schäftung unmittelbar benachbarte Bauteile des Triebwerks unzulässig erwärmt werden können.

Ein Verfahren zur Herstellung einer elektrischen und mechanischen Verbindung zwischen zugeordneten Enden von Mantel-Thermo-Leitungen, bei denen Drähte elektrisch isoliert und umgebungsgeschützt in Metallmäntel eingebettet sind ist aus EP-A-0 220 918 bereits bekannt.

Der Erfindung liegt die Aufgabe zugrunde, ein Verfahren anzugeben, mit dem Mantelleitungsenden auf verhältnismäßig einfache Weise so betriebssicher verbindbar sind, daß äußere Umgebungskriterien wie vergleichsweise hohe Temperaturen und Luftfeuchtigkeit beherrscht werden können.

Die gestellte Aufgabe ist bei einem Verfahren nach der eingangs genannten Art durch die im Kennzeichnungsteil des Patentanspruchs 1 angegebnenen Merkmale erfindungsgemäß gelöst.

Daraus ergeben sich für eine parallele Verbindung oder eine Längsverbindung u. a. folgende Vorteile:
1. Eindeutige parallele Fixierung der Drahtenden innerhalb der Schäftung mittels des kapillarartigen keramischen Einsatztes mit Längsbohrungen. Keine Möglichkeit für einen Masseschluß.
2. Die einwandfreie Drahtführung im keramischen Einsatz ermöglicht exzellente Schweiß- bzw. Lötverbindung an den parallel liegenden Drähten.
3. Äußerst geringer Platzbedarf bei unkomplizierter Verarbeitung. Bei Notwendigkeit kann die Verbindung weiter miniaturisiert werden.
4. Durch die Wahl der geeigneten Lote für die Außenhülse ist eine Anpassung der Schäftungen an Temperaturen bis 900°C möglich. Durch den Einsatz eines Nickellots wären auch Temperaturen über 900°C beherrschbar.
5. Die Verbindung ist hermetisch gekapselt und somit gegen Luftfeuchte, Öl und aggressive Medien unempfindlich.
6. Alle Schäftungen sind mit Teilen aus Meterware herstellbar. Es sind keine komplizierten Hilfsmittel oder Werkzeuge erforderlich, somit ist die Durchführung der Arbeiten auch unter Freifeldbedingungen möglich.
7. Die Verbindungen können vor dem endgültigen Verlöten der Außenhülse visuell und elektrisch in ihrer mechanischen Endlage geprüft werden.
8. Durch die "fliegende Anordnung" kann die Schäftung an jeder beliebigen Stelle am Triebwerk, also auch an örtlich heißen Stellen untergebracht werden, ohne konstruktiv eine Unterbringung in kühleren Bereichen schaffen zu müssen.
9. Außer den zuvor erwähnten Punkten ergeben sich folgende Möglichkeiten für den Einsatz dieser Verbindungen bzw. Schäftungen:
   9.1 Bei schwierigen Montageabläufen (kein direktes Herausziehen der Leitungen möglich) können die verschiedenen Bauteile oder Baugruppen bzw. Module eines Gasturbinentriebwerks vorinstrumentiert werden, während die Schäftung unmittelbar vor der mechanischen Verbindung der Bauteile, - gruppen oder Module erfolgt. So sind Leitungsführungen möglich, die sonst nicht ausgeführte werden können.
   9.2 Bei Teilzerlegungen können Meßleitungen an vorgesehenen Trennstellen gekappt und bei erneuter Montage an den eingelegten Loslängen geschäftet werden. Dadurch entfallen bei Modulbauweise Montageschritte längs der Leitungsführung.

Insbesondere im Hinblick auf eine Parallelverbindung oder -schäftung ermöglicht die Erfindung mit Rücksicht auf verhältnismäßig geringe räumliche Abstände zwischen den Triebwerksbaugruppen oder -modulen quer zur Triebwerksachse bzw. quer zu den Komponentenachsen verlaufende Verbindungen ohne große Schleifenbildung (Knickgefahr!) der Mantelleitungen bzw. Schäftungen.

Anhand der Zeichnungen ist die Erfindung beispielsweise weiter erläutert; es zeigen:
- Fig. 1: eine Parallelverbindung bzw. -schäftung zwischen zwei Mantel-Thermo-Leitungsenden, teilweise aufgeschnitten dargestellt,
- Fig. 2: die gegenüber Fig. 1 um 90° verdrehte Ansicht der Parallelverbindung oder -schäftung, im Sinne der genannten Verdrehung teilweise aufgeschnitten dargestellt,
- Fig. 3: eine Längsverbindung oder -schäftung an zwei Mantel-Thermo-Leitungsenden, teilweise aufgeschnitten dargestellt und
- Fig. 4: einen Schnitt gemäß III - III der Fig. 3

Es wird ein Verfahren zur Herstellung einer elektrischen und mechanischen Verbindung zwischen zugeordneten Enden von Mantel-Thermo-Leitungen angegeben, bei denen Drähte 1,2;3,4 elektrisch isoliert und umgebungsgeschützt in Metallmäntel 5,6 eingebettet sind; grundsätzlich sollen bei dem Verfahren aus den Metallmänteln 5,6 herausragende Enden der Drähte, z.B. 2,4 bzw. 1,3, durch Längsbohrungen 7,8 eines keramischen Einsatzes 9 hindurchgeführt, an diesem masseschlußlos gehaltert und entlang einander überlappend aus dem Einsatz 9 herausragender Abschnitte gleicher Polarität miteinander verschweißt oder verlötet werden (Schweißpunkte 10), hierauf soll die den Einsatz 9 enthaltende elektrische Verbindung mittels einer auf die Metallmäntel 5,6 aufgeschobenen metallischen Außenhülse 11 durch Lötung hermetisch verschlossen werden (Lötnähte 12 bzw. am Spaltende 15).

ZB. im Wege einer Zange können die Enden der Drähte 2,4 im Hinblick auf die vorgegene Anordnung der Längsbohrungen 7,8 des Einsatzes 9 vorgeformt und dann gegebenenfalls noch auf das erforderliche Längenmaß zugeschnitten werden. Wie beispielsweise am Ende des Drahtes 2 verdeutlicht, muß dieses nach innen ( Fig. 1) und außen (Fig. 2) in Anpassung an die Lage der zugehörigen Bohrung 7 umgebogen sowie am übrigen Ende begradigt werden, um in Längsrichtung mit der Bohrung 7 fluchten zu können.

Im Rahmen der zuvor genannten Merkmale - soweit sie mit den Merkmalen nach den Patentansprüchen 1 und 2 übereinstimmen- ist die Erfindung durchaus auch für eine später noch näher erläuterte Längsschäftung äußerst praktikabel.

Um die Verbindungsvorkehrungen zu erleichtern, ist es bei einer Parallelverbindung oder -schäftung von Mantel-Thermo-Leitungen nach Fig. 1 und 2 vorteilhaft, daß vor Durchführung der Halterung und Verbindung der Drahtenden am keramischen Einsatz 9 zunächst zwei Endabschnitte der Metallmäntel 5,6 mittels einer Fixierhülse 13 unverrückbar und in gemeinsamer Längenanpassung aneinander festgelegt werden. Die Fixierhülse 13 wird mit den Metallmäntel 5,6 mechanisch verklemmt und dann mit den Mänteln 5,6 verlötet (Lötnähte 14); nach vorzugsweise gemeinsamer Verlötung 14 bzw. 12 der Fixierhülse 13 wie auch des einen Endteils der Außenhülse 11 mit den beiden Endabschnitten der Metallmäntel 5,6 kann ferner ein auf der gegenüberliegenden Seite an der Außenhülse 11 verbliebenes offenes Endteil 15 entenfußartig zusammengedrückt und dann durch Schweißen oder Löten hermetisch verschlossen werden. Die Zusammendrückung kann mittels einer geeigneten Formzange durchgeführt werden, deren Zangenbacken entsprechend der gewollten Zusammendrückung vorgeformte Ausprägungen aufweist.

Gemäß Fig. 3 weisen bei einer Längsverbindung oder -schäftung von Mantel-Thermo-Leitungen örtlich eineander gegenüberliegend zu positionierende Endabschnitte der Metallmäntel 16,17 mit diesen verlötete (Lötnähte 18,19) und wandverstärkende metallische Innenhülsen 20,21 auf, auf welche eine gemeinsame metallische Außenhülse 23 aufgeschoben wird, nachdem zuvor die elektrische Verbindung am keramischen Einsatz 24 hergestellt worden ist.

Zweckmäßiger und vorteilhafter Weise sollte die Außenhülse 23 bereits vor Herstellung der elektrischen Verbindung am Einsatz 24 bereits auf einen der beiden Metallmäntel 16 bzw. 17 lose aufgesetzt worden sein.

Die gemeinsame Außenhülse 23 soll nach dem Aufschieben auf beide Innenhülsen 20,21 mit letzteren verlötet (Lötstellen 25,26)und so die elektrische Verbindung nebst Einsatz 24 gegenüber der äußeren Umgebung hermetisch verschlossen werden.

Zwecks Vereinfachung des Verfahrens können erst nach dem Aufschieben der gemeinsamen Außenhülse 23 auf die Innenhülsen 20,21 die letzteren mit den betreffenden Endabschnitten der Metallmäntel 16,17 verlötet werden (Lötnähte 18,19). Mit anderen Worten können also nach dem Aufschieben der Außenhülse 23 die genannten Verlötungen 18,19 sowie 25,26 (Fig.3) durchgeführt werden.

Gemäß dem Verfahren können die Innenhülsen 20,21 so auf die Endabschnitte der beiden gemäß Fig. 3 einander gegenüberliegenden Metallmäntel 16,17 aufgeschoben bzw. aufgesetzt werden, daß die mit den herausragenden Drähten 26,27 bzw. 28,29 versehenen Endteile der Metallmäntel 16,17 geringfügig die einander zugekehrter Endflächen beider Innenhülsen 20,21 überragen.

Im Rahmen der Längsschäftung gemäß Fig. 3 und 4 können also zunächst Enden der Drähte 26,27 unterschiedlicher Polarität eines mit der einen Innenhülse 20 versehenen Endabschnitts des einen Metallmantels 16 durch zugeordnete voneinander getrennte Längsbohrungen 30,31 (Fig.4) des Einsatzes 24 hindurchgeschoben werden; hierauf können die Enden der Drähte 28,29 unterschiedlicher Polarität eines mit der anderen Innenhülse 21 versehenen Endabschnitts des übrigen Metallmantels 17 durch die schon genannten Längsbohrungen 30,31 des Einsatzes 24 soweit und derart hindurchgeschoben werden, daß jeweils beidseitig des Einsatzes 24 einander überlappend geführte Abschnitte der Drähte 26,28 bzw. 27,29 gleicher Polarität vorliegen, an denen eine örtliche Punktschweißverbindung P erfolgt.

Wie ferner aus Fig. 3 und 4 ersichtlich, können die jeweils äußersten Enden 32,33 bzw. 34,35 der beidseitig aus dem Einsatz 24 herausragenden Drähte 26,27 bzw. 28,29 zwecks Ausbildung der örtlichen Punktschweißverbindung gegenüber einem unmittelbar benachbarten durchlaufenden Draht 28,29 bzw. 26,27 gleicher Polarität seitlich abgekrümmt werden.

Wie aus Fig. 3 zu entnehmen ist, können die am bzw. in der Nähe des Einsatzes 24 miteinander verschweißten oder verlöteten Drahtenden, vor dem Aufschieben der Außenhülse 23, in ein Dielektrikum 24′ eingebettet werden.

In weiterer Ausgestaltung ist die Erfindung durch die Verwendung eines im Wege der genannten Längsbohrungen 7,8 (Fig. 1 und 2) bzw. 30,31 (Fig.3 und 4) kapillarförmig ausgebildeten keramischen Einsatztes 9 bzw. 24 gekennzeichnet mit entsprechend der Anzahl der paarweise zu verbindenden Enden der Drähte räumlich getrennt sowie im gleichmäßigen Abständen parallel neben- und/oder übereinander angeordneten Längsbohrungen oder -öffnungen, bzw. in Ausbildung als Mehrlochkapillare.

Um eine optimale Lötung sowie im Hinblick auf variable Einsatztemperaturen eine beständig hermetisch dichte Verbindung zu gewährleisten, sollen ferner gleiche oder ähnliche metallische Werkstoffe mit gleichen oder sehr ähnlichen Wärmeausdehnungskoeffizienten für die Außenhülse und für die betreffenden Metallmäntel vorgesehen werden unter Einschluß gegebenenfalls der Innenhülsen.

Dabei hat es sich als vorteilhaft erwiesen, daß die Außenhülse und die betreffenden Metallmäntel aus Nickel oder einer Nickellegierung gefertigt werden, dies ebenfalls im gegebenen Fall unter einschluß der Innnenhülsen.

Im Hinblick auf Hochtemperatureinsätze ist es vorteilhaft, daß Außenhülse, gegebenenfalls Innenhülsen (soweit vorhanden) und Metallmäntel aus Platin oder einem überwiegend platinhaltigen Werkstoff gefertigt oder mit einem dieser Werkstoffe beschichtet sein können.

Eine Längsschäftung nach Fig. 3 und 4 kann in Arbeitsschritten erfindungsgemäß z.B. wie folgt dargestellt werden:
- Abisolieren, Befestigen der Innenhülse 20, Formbiegen der Drähte 26,27,Polkennzeichnung (+Pol), Auffädeln des Einsatzes 24 auf die Drähte 26,27 (hier links);
- Polrichtiges Einführen der Drähte 28, 29 (hier von rechts), nachdem diese ebenfalls zuvor durch Formbiegen angepaßt worden sind, Nachausrichten der Drähte 26,27 bzw. 28,29,die aus dem Einsatz 24 herausragen, Punktschweißen P sowie Abtrennen von jeweiligen Drahtüberlängen;
- Aufbringen des jeweiligen Dielektrikums 24′;
- Aufschieben der Außenhülse 23 und Verlötung gemäß Lötnähten 18,19 bzw. 25,26.

## Patentansprüche

1. Verfahren zur Herstellung einer elektrischen und mechanischen Verbindung zwischen zugeordneten Enden von Mantel-Thermo-Leitungen, bei denen Drähte elektrisch isoliert und umgebungsgeschützt in Metallmäntel eingebettet sind, dadurch gekennzeichnet, daß aus den Metallmänteln (5,6) herausragende Enden der Drähte (2,4,1,3) durch Längsbohrungen (7,8) eines keramischen Einsatzes (9) hindurchgeführt, an diesem masseschlußlos gehaltert und entlang einander überlappend aus dem Einsatz (9) herausragender Abschnitte gleicher Polarität miteinander verschweißt oder verlötet werden, worauf die den Einsatz (9) enthaltende elektrische Verbindung mittels einer auf die Metallmäntel (5,6) aufgeschobenen metallischen Außenhülse (11) durch Lötung hermetisch verschlossen wird.

2. Verfahren nach Anspruch 1, dadurch gekennzeichnet, daß die Enden der Drähte (2,4) im Hinblick auf die vorgegebene Anordnung der Längsbohrungen (7) des Einsatzes (9) vorgeformt werden.

3. Verfahren nach Anspruch 1 oder 2, insbesondere zur Parallelverbindung oder -schäftung von Mantel-Thermo-Leitungen, dadurch gekennzeichnet, daß vor Durchführung der Verfahrensvorkehrungen zur Halterung der Drahtenden am keramischen Einsatz (9) zunächst zwei Endabschnitte der Metallmäntel (5,6) mittels einer Fixierhülse (13) unverrückbar und in gemeinsamer Längenanpassung aneinander festgelegt werden.

4. Verfahren nach Anspruch 1 oder 2 insbesondere zur Längsverbindung oder -schäftung von Mantel-Thermo-Leitungen, dadurch gekennzeichnet, daß auf örtlich einander gegenüberliegend zu positionierende Endabschnitte der Metallmäntel (16,17) wandverstärkende metallische Innenhülsen (20,21) aufgesetzt werden, auf die eine gemeinsame metallische Außenhülse (23) aufgeschoben wird, nachdem zuvor die elektrische Verbindung am keramischen Einsatz (24) hergestellt worden ist.

5. Verfahren nach Anspruch 4, dadurch gekennzeichnet, daß die Außenhülse (23) bereits vor Herstellung der elektrischen Verbindung am Einsatz (24) auf einen der beiden Metallmäntel (16,17) geschoben wird.

6. Verfahren nach Anspruch 4 oder 5, dadurch gekennzeichnet, daß die gemeinsame Außenhülse (23) nach dem Aufschieben auf beide Innenhülsen (20,21) mit letzteren verlötet und so die elektrische Verbindung nebst Einsatz (24) gegenüber der äußeren Umgebung hermetisch verschlossen wird.

7. Verfahren nach Anspruch 6, dadurch gekennzeichnet, daß erst nach dem Aufschieben der gemeinsamen Außenhülse (23) auf die Innenhülsen (20,21) die letzteren mit den betreffenden Endabschnitten der Metallmäntel (16,17) verlötet werden.

8. Verfahren nach Anspruch 3, dadurch gekennzeichnet, daß nach vorzugsweise gemeinsamer Befestigung bzw. Verlötung (12;14) eines Endteils (8) der Außenhülse (11) sowie der Fixierhülse (13) mit den beiden Endabschnitten der Metallmäntel (5,6) ein auf der gegenüberliegenden Seite an der Außenhülse (11) verbliebenes offenes Endteil (15) entenfußartig zusammengedrückt und dann durch Löten oder Schweißen hermetisch verschlossen wird.

9. Verfahren nach Anspruch 4, dadurch gekennzeichnet, daß die Innenhülsen (20,21) so auf die Endabschnitte der Metallmäntel (16,17) aufgeschoben werden, daß die mit den herausragenden Drahtenden versehenen Endteile der Metallmäntel (16,17) die zugehörigen Endflächen der Innenhülsen (20,21) überragen.

10. Verfahren nach Anspruch 4, dadurch gekennzeichnet, daß zunächst Enden von Drähten (26,27) unterschiedlicher Polarität eines mit der einen Innenhülse (20) versehenen Endabschnitts des einen Metallmantels (16) durch zugeordnete voneinander getrennte Längsbohrungen (30,31) des Einsatzes (24) hindurchgeführt und erst hierauf die Enden von Drähten (28,29) unterschiedlicher Polarität eines mit der anderen Innenhülse (21) versehenen Endabschnitts des übrigen Metallmantels (17) durch die genannten Längsbohrungen (30,31) des Einsatzes (24) soweit und derart hindurchgeschoben werden, daß jeweils beidseitig des Einsatzes (24) einander überlappend geführte Drähte (26,28;27,29) gleicher Polarität vorliegen, an denen eine örtliche Punktschweißverbindung (P) erfolgt.

11. Verfahren nach Anspruch 10, dadurch gekennzeichnet, daß die jeweils äußersten Enden (32,33 bzw. 34,35) der beidseitig aus dem Einsatz (24) herausragenden Drahtabschnitte zwecks Ausbildung der örtlichen Punktschweißverbindung (P) gegenüber einem unmittelbar benachbarten durchlaufenden Draht (28,29 bzw. 26,27) gleicher Polarität seitlich abgekrümmt werden.

12. Verfahren nach einem der Ansprüche 1 bis 11, dadurch gekennzeichnet, daß die am keramischen Einsatz (24) verlöteten oder verschweißten Drahtenden, vor dem Aufschieben der Außenhülse (23), in ein Dielektrikum (24′) eingebettet werden.

13. Verfahren nach einem oder mehreren der Ansprüche 1 bis 12, gekennzeichnet durch die Verwendung eines im Wege der genannten Längsbohrungen (7,8;30,31) kapillarförmig ausgebildeten keramischen Einsatzes (9;24) mit entsprechend der Anzahl der paarweise zu verbindenden Enden der Drähte räumlich getrennt sowie in gleichmäßigen Abständen parallel neben- und/oder übereinander angeordneten Längsbohrungen oder -öffnungen bzw. in der Ausbildung als Mehrlochkapillare.

14. Verfahren nach einem oder mehreren der Ansprüche 1 bis 13, dadurch gekennzeichnet, daß gleiche oder ähnliche metallische Werkstoffe mit gleichen oder sehr ähnlichen Wärmedehnungenkoeffizienten für die Außenhülse, die Innenhülsen und die für die betreffenden Metallmäntel vorgesehen werden.

15. Verfahren nach Anspruch 14, dadurch gekennzeichnet, daß die Außenhülse, die Innenhülsen und die betreffenden Metallmäntel aus Nickel oder einer Nickellegierung gefertigt werden.

16. Verfahren nach Anspruch 14, dadurch gekennzeichnet, daß Außenhülse, Innenhülsen und Metallmäntel aus Platin oder einem überwiegend platinhaltigen Werkstoff gefertigt oder mit einem dieser Werkstoffe beschichtet sind.

## Claims

1. A method of establishing an electrical and mechanical connection between associated ends of heat-resisting sheathed conductors in which wires are electrically insulated and embedded in metal sheaths to protect them from the environment, characterised in that ends of the wires (2, 4, 1, 3) protruding from the metal sheaths (5, 6) are passed through longitudinal bores (7, 8) in a ceramic insert (9) on which they are supported in a non-earthing manner and while overlapping one another, portions of like polarity projecting from the insert (9) are welded or soldered to one another, whereupon the electrical connection containing the insert (9) is hermetically sealed by soldering, using an external metal sleeve (11) which is pushed onto the metal sheaths (5, 6).

2. A method according to Claim 1, characterised in that the ends of the wires (2, 4) are preformed in the light of the predetermined disposition of the longitudinal bores (7) in the insert (9).

3. A method according to Claim 1 or 2, particularly for the parallel connection or splicing of heat-resisting sheathed conductors, characterised in that prior to the measures according to the method of the invention being performed in order to support the wire ends on the ceramic insert (9), initially two end portions of the metal sheaths (5, 6) are by means of a fixing sleeve (13) secured to one another immovably and in such a way that their lengths are adapted to each other.

4. A method according to Claim 1 or 2, particularly for the longitudinal connection or splicing of heat-resisting sheathed conductors, characterised in that wall-reinforcing metallic inner sleeves (20, 21) are fitted onto end portions of the metal sheaths (16, 17) which have to be positioned opposite each other and onto which a common metallic outer sleeve (23) is pushed once the electrical connection at the ceramic insert (24) has been established.

5. A method according to Claim 4, characterised in that the outer sleeve (23) is pushed onto one of the two metal sheaths (16, 17) even prior to the electrical connection being established at the insert (24).

6. A method according to Claim 4 or 5, characterised in that the common outer sleeve (23), after it has been pushed onto the two inner sleeves (20, 21), is soldered to these latter and in this way the electrical connection together with the insert (24) is hermetically sealed in respect of the outer environment.

7. A method according to Claim 6, characterised in that only after the common outer sleeve (23) has been pushed onto the inner sleeves (20, 21) are these latter soldered to the relevant end portions of the metal sheaths (16, 17).

8. A method according to Claim 3, characterised in that after preferably common fixing or soldering (12, 14) of an end part (8) of the outer sleeve (11) and the fixing sleeve (13) to the two end portions of the metal sheaths (5, 6) an open end part (15) remaining on the opposite side on the outer sleeve (11) is compressed like a duck's foot and then hermetically sealed by soldering or welding.

9. A method according to Claim 4, characterised in that the inner sleeves (20, 21) are so pushed onto the end portions of the metal sheaths (16, 17) that the end parts of the metal sheaths (16, 17) which have the protruding wire ends project beyond the associated end faces of the inner sleeves (20, 21).

10. A method according to Claim 4, characterised in that firstly ends of wires (26, 27) of different polarity of an end portion of one metal sheath (16) which is provided with an inner sleeve (20) is passed through associated but separate longitudinal bores (30, 31) in the insert (24) and only then are the ends of wires (28, 29) of different polarity of an end portion of the other metal sheath (17) which is provided with the other inner sleeve (21) passed through the said longitudinal bores (30, 31) in the insert (24) sufficiently and in such a way that on either side of the insert (24) there are mutually overlappingly extending wires (26, 28; 27, 29) of like polarity, on which a localised spot-welded connection (P) is made.

11. A method according to Claim 10, characterised in that whichever are the outermost ends (32, 33 and 34, 35) of the wire portions projecting from both sides of the insert (24) are bent over laterally opposite an immediately adjacent continuous wire (28, 29 or 26, 27) of like polarity in order to make the localised spot-welded joint (P).

12. A method according to one of Claims 1 to 11, characterised in that the wire ends soldered or welded to the ceramic insert (24) are embedded in a dielectric material (24') before the outer sleeve (23) is pushed over them.

13. A method according to one or more of Claims 1 to 12, characterised by the use of a capillary-like ceramic insert (9, 24) in which there are the said longitudinal bores (7, 8; 30, 31), said insert being constructed as a multi-bore capillary or having spatially separate and equidistantly disposed parallel adjacent and/or superposed longitudinal bores or apertures corresponding in number to the ends of wires which have to be connected in pairs.

14. A method according to one or more of Claims 1 to 13, characterised in that identical or similar metallic materials having the same or very similar coefficients of heat expansion are provided for the outer sleeve, the inner sleeves and for the respective metal sheaths.

15. A method according to Claim 14, characterised in that the outer sleeve, the inner sleeves and the relevant metal sheaths are made from nickel or from a nickel alloy.

16. A method according to Claim 14, characterised in that outer sleeve, inner sleeves and metal sheaths are made from platinum or a predominantly platinum-containing material or are coated with one of these materials.

## Revendications

1. Procédé de fabrication d'une liaison électrique et mécanique entre les extrémités associées de conducteurs gainés thermiques, dans lesquels les fils sont isolés électriquement et protégés contre l'environnement dans une enveloppe métallique, procédé caractérisé en ce que les extrémités des fils (2, 4, 1, 3) sortant des enveloppes métalliques (5, 6) sont enfilés à travers des trous longitudinaux (7, 8) d'un insert céramique (9), maintenus sur celui-ci sans court-circuit à la masse et sont soudés ou brasés l'un avec l'autre le long de sections de même polarité débordant de l'insert (9) en se chevauchant, et ensuite la liaison électrique contenant l'insert (9) et hermétiquement enfermée par brasage au moyen d'une douille extérieure (11) métallique enfilée sur l'enveloppe métallique (5, 6).

2. Procédé selon la revendication 1, caractérisé en ce que les extrémités des fils (2, 4) sont préformées eu égard à la disposition prédéfinie des trous longitudinaux (7) de l'insert (9).

3. Procédé selon la revendication 1 ou 2, en particulier pour la liaison ou l'enture en parallèle de conducteurs gainés thermiques, caractérisé en ce qu'avant de réaliser les préparatifs du procédé pour maintenir les extrémités des fils sur l'insert céramique (9) on fixe solidement d'abord deux sections terminales des enveloppes métalliques (5, 6) au moyen d'une douille de fixation (13) sans qu'elles puissent reculer, l'une sur l'autre par des accommodations de longueur communes.

4. Procédé selon la revendication 1 ou 2, en particulier pour la liaison avec l'enture en longueur de conducteurs gainés thermiques, caractérisé en ce que l'on monte des douilles intérieures métalliques (20, 21) renforçant la paroi sur les sections terminales des enveloppes métalliques (16, 17) à positionner, se faisant vis-à-vis l'une l'autre localement, douilles intérieures sur lesquelles on enfile une douille extérieure métallique commune (23), après avoir réalisé auparavant la liaison électrique sur l'insert céramique (24).

5. Procédé selon la revendication 4, caractérisé en ce que la douille extérieure (23) est déjà enfilée, avant la réalisation de la liaison électrique sur l'insert (24), sur l'une des deux enveloppes métalliques (16, 17).

6. Procédé selon la revendication 4 ou 5, caractérisé en ce que la douille commune extérieure (23) est brasée avec les deux douilles intérieures (20, 21) après avoir été enfilée sur celles-ci t la liaison électrique en plus de l'insert (24) est ainsi hermétiquement enfermé par rapport à l'environnement extérieur.

7. Procédé selon la revendication 6, caractérisé en ce que l'on brase les douilles intérieures (20, 21) avec les sections terminales correspondantes des enveloppes métalliques (16, 17) seulement après l'enfilage de la douille extérieure commune (23) sur les douilles intérieures.

8. Procédé selon la revendication 3, caractérisé en ce que, de préférence, après la fixation ou le brasage commun (12, 14) d'une partie terminale (8) de la douille extérieure (11) ainsi que de la douille de fixation (13) avec les deux sections terminales des enveloppes métalliques (5, 6) on pince une partie terminale (15) restée ouverte sur le côté située en regard sur la douille extérieure (11) et ensuite on la ferme hermétiquement par brasage ou par soudage.

9. Procédé selon la revendication 4, caractérisé en ce que les douilles intérieures (20, 21), sont enfilées sur les sections terminales des enveloppes métalliques (16, 17) de telle façon que les parties terminales des enveloppes métalliques (16, 17) pourvues des extrémités de fils sortantes débordent au-delà des surfaces terminales correspondant des douilles intérieures (20, 21).

10. Procédé selon la revendication 4, caractérisé en ce que l'on enfile d'abord les extrémités des fils (26, 27) de polarité différente d'une section terminale pourvue de l'une des douilles intérieures (20) de l'une des enveloppes métalliques (16) à travers des trous longitudinaux (30, 31) séparés l'un de l'autre de l'insert (24) et seulement ensuite on enfile les extrémités des fils (28, 29) de polarité différente d'une section terminale, pourvue de l'autre douille intérieure (21), de l'autre enveloppe métallique (17) à travers les trous longitudinaux mentionnés (30, 31) de l'insert (24) suffisamment loin et de telle façon que respectivement des deux côtés de l'insert (24) il y a des fils (26, 28; 27, 29) de même polarité guidés de façon à se chevaucher l'un l'autre, sur lesquels a lieu une liaison locale par soudage par points (P).

11. Procédé selon la revendication 10, caractérisé en ce que les extrémités respectivement les plus extérieures (32, 33 ou 34, 36) des sections de fils débordant de l'insert (24) sont recourbées latéralement aux fins de constitution d'une liaison locale (P) par soudage par points par rapport à un fil (28, 29 ou 26, 27) de même polarité immédiatement passant à travers.

12. Procédé selon l'une des revendications 1 à 11, caractérisé en ce que les extrémités des fils brasées ou soudées sur l'insert céramique (24) sont noyées dans un diélectrique (24') avant l'enfilage de la douille extérieure (23).

13. Procédé selon une ou plusieurs des revendications 1 à 12, caractérisé par l'utilisation d'un insert céramique (9, 24) constitué en forme de capillaire au moyen des trous longitudinaux mentionnés (7, 8; 30, 31) avec, en fonction du nombre des extrémités à relier par paire des fils, des trous ou des ouvertures longitudinaux disposés de façon séparée dans l'espace à intervalles réguliers parallèlement les uns à côté des autres ou les uns au-dessus des autres ou se présentant comme des capillaires à plusieurs trous.

14. Procédé selon une ou plusieurs des revendications 1 à 13, caractérisé en ce que l'on prévoit des matières métalliques identiques ou analogues avec les mêmes coefficients de dilatation ou des coefficients très voisins pour la douille extérieure, les douilles intérieures et les enveloppes métalliques correspondantes.

15. Procédé selon la revendication 14, caractérisé en ce que la douille extérieure, les douilles intérieures et les enveloppes métalliques correspondantes sont réalisées en nickel ou en un alliage à base de nickel.

16. Procédé selon la revendication 14, caractérisé en ce que la douille extérieure, les douilles intérieures et les enveloppes métalliques sont réalisées en platine ou en une matière contenant principalement du platine ou sont revêtues de l'une de ces matières.
